# EUROPÄISCHE PATENTSCHRIFT

(11) **EP 0 575 352 B1**
(45) Veröffentlichungstag und Bekanntmachung des Hinweises auf die Patenterteilung: **10.05.1995**
(21) Anmeldenummer: 92904334.7
(22) Anmeldetag: 05.02.1992
(51) Int. Cl.: B65H 29/22, B65H 29/36

(54) **EINZELBLATT-ABLEGEVORRICHTUNG FÜR DRUCKEINRICHTUNGEN ZUM AUFBAU EINES STAPELS AUS EINZELBLÄTTERN**
INDIVIDUAL SHEET STACKING DEVICE FOR PRINTERS
DISPOSITIF D'EMPILAGE DE FEUILLES INDIVIDUELLES POUR DISPOSITIFS D'IMPRESSION

(30) Priorität: 25.02.1991 EP 91102704
(43) Veröffentlichungstag der Anmeldung: 29.12.1993
(73) Patentinhaber: Siemens Nixdorf Informationssysteme Aktiengesellschaft, 33102 Paderborn (DE)
(72) Erfinder: MANZER, Hans, D-82229 Seefeld (DE)
(74) Vertreter: Fuchs, Franz-Josef, Dr.-Ing.
(86) Internationale Anmeldenummer: EP9200256
(87) Internationale Veröffentlichungsnummer: WO9214668

(56) Entgegenhaltungen:
- DE-A- 2 229 531
- GB-A- 417 953
- US-A- 2 859 965
- US-A- 3 912 253

## Beschreibung

Die Erfindung betrifft eine Ablegevorrichtung für Druckeinrichtungen zum Aufbau eines Stapels aus Einzelblättern.

Schnelldruckeinrichtungen zum Bedrucken von Einzelblättern, wie sie z. B. aus der WO-89/08282 bekannt sind, enthalten Ablegeeinrichtungen zur Ablage der bedruckten Einzelblätter. In diesen Ablegeeinrichtungen, die Bestandteil von Ablegebehältern sein können, wird das bedruckte Blatt mit der bedruckten Seite nach unten abgelegt und so ein Stapel aus bedruckten Einzelblättern gebildet. Dies bedeutet, in dem Stapel liegt die zuerst bedruckte Seite unten und die zuletzt bedruckte Seite oben. Die Papierentnahme bei dieser Ablageweise ist nicht ohne Unterbrechung möglich. Um bei dieser Ablageweise trotzdem eine unterbrechungsfreie Entnahme zu ermöglichen, enthält die Druckeinrichtung zwei oder mehr unabhängige Ausgabeeinheiten mit automatischer Umschaltung. Dabei verbleibt jedoch das Problem, daß die Bedienperson nicht zu jedem Zeitpunkt die bedruckten Einzelblätter folgerichtig entnehmen kann, sondern nur relativ große und unhandliche Stapel angeboten bekommt, die sie dann auch noch drehen muß.

In speziellen Anwendungsfällen wird in leistungsfähigen Druckeinrichtungen, beispielsweise elektrofotografischen Druckern in einem kontinuierlichen Betrieb nacheinander eine Mehrzahl von Druckaufträgen (Jobs) abgearbeitet. Ein für die Organisation des Druckbetriebes wesentliches Merkmal eines Druckauftrages ist es, daß die jeweils einem einzelnen Druckauftrag zugeordnete Menge der bedruckten Aufzeichnungsträger für sich weiterbehandelt werden muß. Das bedeutet, daß verschiedenen Druckaufträgen zugeordnete Aufzeichnungsträger an der Ausgabestation der Druckeinrichtung voneinander zu trennen sind, um sie separat zu bündeln, zu verpacken oder auf andere Weise weiterzubehandeln. Derartige Ablageeinrichtungen zum wahlweisen seitenversetzen Abstapeln blattförmiger Aufzeichnungsträger in einem Ausgabefach einer Druckeinrichtung sind aus der WO-89/08599 bekannt.

Es wird weiterhin in der EP-B1 0 213 429 eine Papierstapeleinrichtung für vorgefaltetes Endlospapier beschrieben, bei der die Papierbahn einem Ablagetisch von unten her zugeführt wird und sich der Papierstapel von unten her aufbaut.

Aus der DE-A1-2 229 531 ist eine Einrichtung zum Bilden eines Stapels aus biegsamen Flächengebilden, z.B. aus Zeitungen, Zeitschriften oder ähnlichen Druckprodukten bekannt, die einen unterhalb des aufzubauenden Stapels angeordneten Rollenkäfig aufweist. Der einzige Rollenkäfig erfaßt die Druckprodukte seitlich über auf einer Transportkette angeordnete Rollen und führt sie der Unterseite des aufzubauenden Stapels zu. Das abzustapelende Druckprodukt wird dabei mit einer Seitenkante an den aufzubauenden Stapel angelegt und dann über seine gesamte Länge auf die Unterseite des Stapels abgewälzt.

Aufgabe der Erfindung ist es, eine Ablegevorrichtung für Druckeinrichtungen zum Aufbau eines Stapels aus Einzelblättern bereitzustellen, mit der es möglich ist, einen Stapel von Einzelblättern so aufzubauen, daß er von unten nach oben wächst, so daß zu jedem Zeitpunkt und ohne Unterbrechung des Druckbetriebes, die Einzelblätter entnommen werden können.

Ein weiteres Ziel der Erfindung ist es, die Ablegevorrichtung so auszugestalten, daß wahlweise Stapel aus Einzelblätter gebildet werden, bei denen der Stapel von oben nach unten und von unten nach oben wächst.

Die Ablegeeinrichtung soll einfach und störungsunanfällig ausgestaltet sein und eine kontinuierliche Ablage der Einzelblätter ermöglichen.

Diese Aufgabe wird bei einer Ablegevorrichtung der eingangs genannten Art gemäß den Merkmalen des Patentanspruches 1 gelöst.

Vorteilhafte Ausführungsformen der Erfindung sind in den Unteransprüchen gekennzeichnet.

Durch die Anordnung von zwei in Form von Rollenkäfigen ausgebildeten Transportsystemen, die gegensinnig bewegt werden und die eine Ablagefläche zur Aufnahme der abzulegenden Einzelblätter aufweisen, ergibt sich eine Ablegevorrichtung für Einzelblätter, mit der ein Stapel sowohl von unten her als auch von oben her aufgebaut werden kann. Das durch Lücken der Transportelemente der Rollenkäfige zugeführte Einzelblatt wird mittig erfaßt und in eine Ablegeposition transportiert, die in Abhängigkeit von der Drehrichtung der Rollenkäfige entweder unterhalb oder oberhalb eines zu erstellenden Stapels liegt. Die als Transportrollen ausgebildeten Transportelemente wälzen sich dabei an dem Einzelblatt oder an Bogenpaketen aus Einzelblättern ab. Soll ein Stapel von unten her aufgebaut werden, so liegt der aufzubauende Stapel auf den Rollenkäfigen selbst auf und der Stapel wächst für die Bedienperson gut sichtbar von unten nach oben und kann nach Belieben zu jedem Zeitpunkt abgetragen werden.

Es ist gemäß einer Ausführungsform der Erfindung auch möglich, die mit den Rollenkäfigen versehene Ablegevorrichtung als eine Art Separier-Einrichtung zu verwenden, mit der z. B. jobweise entweder ein sich von unten aufbauender Stapel aufgebaut werden kann oder ein Stapel, der sich von oben her aufbaut. Damit ist eine Zuordnung zu getrennten Stapeln möglich.

Weiterhin kann in vorteilhafter Weise der Ablegevorrichtung selbst eine Einrichtung zur wahlweisen seitenversetzten Positionierung der Einzelblätter bzw. Bogenpaketen auf der Ablagefläche zugeordnet sein. Damit ist es mit der Ablegevorrichtung selbst möglich, einen jobweisen Versatz zu erreichen.

Die Ablegevorrichtung selbst ist unempfindlich gegenüber unterschiedlichen Papierstärken der Einzelblätter. Mit ihr ist es möglich, einzelne Blätter oder auch Bündel von Blättern (Bogenpakete) abzulegen und abzustapeln.

Eine Zuführung der Einzelblätter zu der Ablegevorrichtung kann sowohl seitlich, d. h. in Axialrichtung der Rollenkäfige oder von der Breitseite, d. h. senkrecht zur Axialrichtung der Rollenkäfige erfolgen. Auch ist es möglich, z. B. in Abhängigkeit von dem Format der Einzelblätter die Einzelblätter von unterschiedlichen Seiten den Rollenkäfigen zuzuführen.

Es läßt sich somit ein außerordentlich flexibles Ablegevorrichtungssystem für mit Einzelblättern arbeitende Schnelldruckeinrichtungen bereitstellen.

Ausführungsformen der Erfindung sind in den Zeichnungen dargestellt und werden im folgenden beispielsweise näher beschrieben. Es zeigen
Figur 1 eine schematische Darstellung der Ablegevorrichtung mit Rollenkäfigen von der Seite,
Figur 2 eine schematische Darstellung der Ablegevorrichtung mit Rollenkäfigen von oben mit darin integrierter Einrichtung zur wahlweisen seitenversetzten Positionierung der Einzelblätter,
Figuren 3 bis 6 schematische Darstellungen zur Erläuterung der Funktion der Ablegevorrichtung,
Figur 7 eine schematische Darstellung der Ablegevorrichtung zur alternativen Ablage der Einzelblätter sowohl oberhalb als auch unterhalb der Rollenkäfige,
Figur 8 eine schematische Darstellung zur Erläuterung der verschiedenen Möglichkeiten der Zuführung der Einzelblätter zu der Ablagevorrichtung und
Figur 9 eine schematische Darstellung der Ablagevorrichtung mit vorgeschalteter Wendeeinrichtung für die Einzelblätter.

Eine hier nicht im einzelnen dargestellte Einzelblattseitendruckeinrichtung, die nach dem elektrofotografischen Prinzip arbeitet, wie sie z. B. aus der WO-89/08282 bekannt ist, weist eine Ablegevorrichtung für Einzelblätter zum Aufbau eines Stapels aus Einzelblättern auf. Sie enthält zwei in Form von Rollenkäfigen ausgebildete Transportsysteme 1/1 und 1/2, die achsenparallel nebeneinander angeordnet sind. Die Rollenkäfige wiederum enthalten eine Vielzahl von in Abständen 2 angeordnete Transportrollen 3, die drehbeweglich in Kulissenführungen von Seitenelementen 4 gelagert sind. Anstelle von beweglich gelagerten Transportrollen ist es auch möglich, stangenförmige runde Transportelemente zu verwenden, die nicht drehbeweglich gelagert sind, jedoch eine gleitfähige Oberfläche, z. B. aus Kunststoff oder ähnlichem gleitfähigen Material aufweisen.

Verbunden sind die einzelnen Transportrollen 3 mit einer Kette 5, die im Eingriff mit Antriebsmotoren 6 steht. Innerhalb der Rollenkäfige ist eine Ablagefläche angeordnet, die beide Rollenkäfige 1/1 und 1/2 durchschneiden und aus zwei separaten Teilablageflächen 7/1 und 7/2 besteht. Die Teilablageflächen weisen sich axial erstreckende Transportbänder auf, die antriebsmäßig über einen Motor 8 gekoppelt sind. Anstelle eines einzigen Motors 8 lassen sich auch getrennte Antriebsmotoren für die Bänder vorsehen, die z. B. miteinander synchronisiert angesteuert werden. Weiterhin ist einem der Rollenkäfige 1/1 ein Anschlag 9 zugeordnet, der sich über die Breite der Bänder 7/1 und 7/2 erstreckt und dazu dient, ein zugeführtes Einzelblatt 10 zu positionieren. Der Anschlag 9 ist bei dem dargestellten Ausführungsbeispiel entsprechend der Zuführungsrichtung der Einzelblätter als Frontanschlag ausgebildet und er kann in Abhängigkeit von dem Format und der Positionslage der Einzelblätter über eine Verstelleinrichtung 11 in Form eines Schiebers horizontal verstellt werden.

In Transportrichtung der Einzelblätter der Antriebseinrichtung vorgelagert ist eine Zuführeinrichtung 12, die ebenfalls in Transportbänder ausgebildet ist, sie führt die Einzelblätter 10 der Ablegevorrichtung senkrecht zur Axialrichtung der Rollenkäfige zu.

Die bandförmigen Teilablageflächen 7/1, 7/2 und die Zuführeinrichtung enthalten über jeweils eine gemeinsame Rolle gespannte nebeneinander angeordnete Einzelbänder 13 zum Transport und zur Aufnahme der Einzelblätter. Diese Einzelbänder 13 bestehen beispielsweise aus Gummi oder einem anderen Werkstoff, der einen rutschsicheren Transport der Einzelblätter gewährleistet.

Anstelle der einzelnen, einstückig ausgebildeten drehbeweglich gelagerten Transportrollen 3 ist es auch möglich, auf den Führungsachsen mehrere Einzelrollen anzuordnen. Die axiale Ausdehnung dieser Transportelemente 3 ist dabei abhängig von der Größe der verwendbaren Papierformate.

Um eine seitenversetzte Positionierung der Einzelblätter auf der Ablagefläche bzw. den Transportbändern 13 zu ermöglichen, sind im Bereich der Seitenelemente 4 über motorisch angetriebene Exzenter 14/1, 14/2 ansteuerbare Anschläge 15/1, 15/2 angeordnet. Die Anschläge enthalten sich vertikal erstreckende Führungsbleche 16, die über Stößel 17 mit zugehörigen Federelementen 18 an den Exzentern 14/1, 14/2 anliegen. Nach Ablage der Einzelblätter auf der Ablagefläche bzw. den Teilablageflächen 7/1 und 7/2 ist es durch Auslenkung einer der beiden Anschläge 15/1 oder 15/2 möglich, die Einzelblätter relativ zur Ablagefläche zu positionieren.

Die Funktion der Ablegevorrichtung wird nun anhand der Figuren 3 bis 6 näher erläutert.

Nach Ablage der Einzelblätter oder, wie in diesem Fall, eines Stapels von Einzelblättern (Bogenpaket) auf den Transportbändern 13 wird dieser einem Druckauftragjob zugeordnete Kleinstapel der Ablegevorrichtung zugeführt. Diese befindet sich im Stillstand, wobei eine Lücke 2/1 zwischen den Transportrollen 3 als Zuführspalt dient. Durch diesen Zuführspalt 2/1 wird das aus Einzelblättern bestehende Bogenpaket den Rollenkäfigen der Ablegevorrichtung zugeführt. Die Rollenkäfige sind dabei antriebsmäßig so synchronisiert, daß in der dargestellten Zuführposition sich in dem Bereich 19 zwischen den Teilablegeflächen 7/1 und 7/2 eine Lücke 2/2 der Rollenkäfige 1/1 und 1/2 befindet. Damit wird das Bogenpaket 10 von den Transportbändern 13 der Teilablagefläche 7/2 erfaßt und durch den Bereich 19 hindurchtransportiert, dann wiederum von den Einzelbändern 13 des Rollenkäfigs 1/1 erfaßt und in Anschlag mit dem Frontanschlag 9 gebracht. Auf diese Weise ergibt sich die in der Figur 3 dargestellte Ausgangslage mit einer Positionierung des Bogenpaketes 10 auf der Ablagefläche, in der das Bogenpaket 10 die Rollenkäfige 1/1 und 1/2 durchschneidet.

Ist diese Zuführphase abgeschlossen, beginnt der eigentliche Ablegevorgang entsprechend der Darstellung der Figur 4. Die Rollenkäfige 1/1 und 1/2 werden gegenläufig angetrieben (Pfeile). Dadurch wird das Bogenpaket 10 über die Transportrollen 3 mittig zunächst angehoben und anschließend nach oben entsprechend der Bewegungsrichtung der Rollenkäfige 1/1, 1/2 (Pfeile) ausgegeben. Dabei wälzen sich die Transportrollen entsprechend der Darstellung der Figur 5 an dem Bogenpaket ab, so daß dieses in eine Ablageposition oberhalb der Rollenkäfige 1/1 und 1/2 zur Ablage kommt. Hat sich, wie in der Figur 5 dargestellt, bereits oberhalb der Transportrollen ein Stapel 20/1 gebildet, wird das Bogenpaket 10 an diesen bereits generierten Stapel 20/1 von unten angerollt. Die Eigenelastizität des Bogenpaketes bzw. des Einzelblattes 10 unterstützt dabei die Ablage in der Ablageposition.

Danach werden entsprechend der Darstellung der Figur 6 die Rollenkäfige wieder in eine Zuführlage gebracht, in der sie so positioniert sind, daß durch den Zuführspalt 2/1 erneut ein Bogenpaket 10 eingeführt werden kann. Damit ist wieder die Ausgangslage der Figur 3 erreicht. Sollen die Bogenpakete 10 jobversetzt abgelegt werden, ist es - wie bereits beschrieben - erforderlich, die Folgepakete über die Anschläge 15/1 und 15/2 (Figur 2) relativ zueinander zu positionieren. Damit ergibt sich ein Stapel 10 mit seitenversetzter Anordnung der einzelnen Druckaufträge (Jobs).

Synchronisiert man mechanisch oder elektrisch die Zuführung der Bogenpakete 10 oder der Einzelblätter mit dem Antrieb der Rollenkäfige 1/1 und 1/2, so ist auch eine Zuführung der Bogenpakete 10 bei kontinuierlich bewegten Rollenkäfigen möglich. Es muß durch Synchronisation der Antriebe der Teilablageflächen 7/1, 7/2 und der Zuführeinrichtung 12 mit dem Antrieb der Rollenkäfige 1/1 und 1/2 sichergestellt sein, daß dann das Bogenpaket 10 den Teilablageflächen 7/1 und 7/2 zugeführt wird, wenn sich in Transportrichtung der Bogenpakete 10 gesehen vor der Zuführeinrichtung 12 eine Zuführlücke 2/1 der Transportrollen 3 öffnet. Weiterhin muß sichergestellt sein, daß über die Transportsysteme 7/1 und 7/2 der Teilablagefläche das Bogenpaket in Anlage zum Anschlag 9 kommt, ehe die Transportrollen 3 im Bereich 19 das Bogenpaket 10 mittig erfassen. Um diese Synchronisation zu gewährleisten, ist eine entsprechende Ansteuerung notwendig und auch eine entsprechende Positionierung und Anordnung der einzelnen Transportrollen 3 mit entsprechenden Abständen 2 auf den die Transportrollen 3 tragenden Antriebsketten 5. Die Synchronisation der Antriebssysteme dieser Einzelkomponenten kann dabei von der Steuerung der Antriebseinrichtung, die z. B. Teil der Steuerung der gesamten Druckeinrichtung sein kann, vorgenommen werden oder aber sie wird z. B. durch eine gemeinsame Antriebsanordnung über Riemen oder Zahnräder in Form einer mechanischen Koppelung gewährleistet.

Bei der in der Figur 7 schematisch dargestellten Ausführungsform der Ablegevorrichtung ist der wahlweise Aufbau eines obenliegenden Stapels 20/1 von unten her und eines unten liegenden Stapels 20/2 von oben her möglich. Zu diesem Zwecke ist unterhalb der Ablegevorrichtung mit den Rollenkäfigen 1/1 und 1/2 eine in ihrer Höhe über eine Stelleinrichtung 21 anhebbare und absenkbare Aufnahmeplatte 22 angeordnet. Je nach Wahl der Antriebsrichtung (Pfeil) der Rollenkäfige 1/1 und 1/2 wird das auf den Teilablageflächen 7/1 und 7/2 positionierte Einzelblatt oder Bogenpaket 10 bezogen auf die Ablagevorrichtung nach oben oder unten abgelegt. Dies kann wahlweise in Abhängigkeit von der Art und dem Inhalt des zugeführten Bogenpaketes 10 erfolgen. Es ist auch möglich, der Ablegevorrichtung eine Folge von Bogenpaketen und Einzelblättern mit unterschiedlichem Format zuzuführen und die Ablage dann formatabhängig vorzunehmen.

Weiterhin ist es möglich, eine Ablegevorrichtung nur im Zusammenhang mit einer unten angeordneten Ablegevorrichtung zu verwenden und so in konventioneller Weise die Bogenpakete oder die Einzelblätter von oben abzustapeln.

Auch die Zuführung der Bogenpakete und der Einzelblätter zu der Ablegevorrichtung selbst läßt sich entsprechend der Figur 8 vielfältig vornehmen. So ist es möglich, die Einzelblätter oder die Bogenpakete 10 der Ablegevorrichtung A in Axialrichtung der Rollenkäfige 1/1 und 1/2 beidseitig zuzuführen (Zuführrichtung P1 und P2) oder aber sie senkrecht zur Axialrichtung der Rollenkäfige 1/1 und 1/2 beidseitig zuzuführen (Zuführrichtungen P3 und P4). Auch ein Wechsel der Zuführrichtungen beim Ablegen ist möglich. In allen Fällen ist es jedoch notwendig die Zuführung mit der Position der Rollenkäfige zu synchronisieren, so daß sie in den Lücken 2, 2/1m 2/2 bzw. Abschnitten der Transportrollen 3 zugeführt werden. Diese Synchronisation kann z. B. über entsprechende fotoelektrische Abtastelemente überwacht und über die Steuerung der Druckeinrichtung gesteuert werden.

Bei dem in der Figur 9 dargestellten Ausführungsbeispiel der Ablegevorrichtung ist der Ablegevorrichtung eine Wendeeinrichtung vorgeschaltet. Diese Wendeeinrichtung enthält ein relativ steil gestelltes Ablagefach 23 in Form eines Zwischenfaches zur Aufnahme von in Pfeilrichtung von oben her zugeführten Einzelblättern. Dabei wird davon ausgegangen, daß die Druckeinrichtung die Einzelblätter in üblicher Weise mit der bedruckten Seite nach unten (face down) zuführt. Das erste Blatt eines Jobs wird deshalb mit der Druckseite D nach unten in dem schräg gestellten Zwischenfach 23 abgelegt. Die Ablage der Folge der Einzelblätter des gleichen Jobs erfolgt dann aufbauend auf dem ersten Blatt, ebenfalls mit der Druckseite D nach unten auf diesem ersten Blatt. Damit bildet sich ein erster Job 24 in jobversetzter, seitenverschobener Lage. Dem Ablagefach 23 ist dabei eine entsprechende Einrichtung - die hier aus Übersichtlichkeitsgründen nicht dargestellt ist - in Form eines Schiebers oder in Form von Anschlägen entsprechend den Anschlägen 15/1, 15/2 der Figur 1 zugeordnet. Es ist jedoch auch möglich, eine Einrichtung wie sie in der WO-89/08599 beschrieben ist, zu verwenden. Nach der Ablage des ersten Jobs 24 erfolgt in dem Ablagefach 23 eine entsprechende seitenversetzte Ablage eines nächsten Jobs 25. Je nach Auslegung der Kapazität des Ablagefaches 23 bilden sich damit mehrere übereinander angeordnete Jobs 24 und 25, bei denen die bedruckten Seiten D der Einzelbögen nach unten weisen.

Damit nun mit der Ablegevorrichtung ein Stapel gebildet werden kann, bei dem die Bögen (face up), d. h. mit der ersten Seite obenliegend, im Stapel angeordnet sind, ist es notwendig, das so
gebildete Bogenpaket entsprechend der Pfeilrichtung der Figur 9 zu drehen und auf der hier nur schematisch angedeuteten Zuführvorrichtung 12 abzulegen. Zu diesem Zwecke enthält die Wendeeinrichtung ein motorisch betriebenes Greifsystem, wie es üblicherweise in der Drucktechnik verwendet wird, mit seitlichen Greifelementen 26, die in Führungen 27 geführt sind und die das Bogenpaket im Ablagefach 23 erfassen und mit den bedruckten Seiten D nach oben auf den Bändern der Zuführeinrichtung 12 ablegen. Das so gewendete Bogenpaket wird nun der Ablegevorrichtung A zugeführt und in der beschriebenen Weise über die Rollenkäfige 1/1 und 1/2 nach oben abgestapelt und so ein Stapel 20/1 gebildet, bei dem die erste bedruckte Seite einer Folge von Einzelblättern oben liegt. Ebenso sind die einzelnen Jobs entsprechend ihrer Druckreihenfolge von oben her im Stapel positioniert. Damit ist es möglich, zu jedem Zeitpunkt und ohne Unterbrechung des Druckbetriebes die Bogenpakete bzw. die Jobs in beliebigem Maße von dem aufgebauten Stapel 20/1 abzutragen bzw. zu entnehmen.

Während des Wendens der Bogenpakete über die Greifer 23 mit der Mechanik 27 kann das Ablagefach 23 erneut mit Einzelblättern in der beschriebenen Weise gefüllt werden. Damit ist ein kontinuierliches Wenden und Zuführen der jobweise versetzten Bogenpakete zur Ablegevorrichtung gewährleistet und damit ein kontinuierlicher Ablege- und Druckbetrieb.

Die Ablegevorrichtung wurde im Zusammenhang mit ihrer Verwendung in einer Druckeinrichtung beschrieben. Sie kann aber auch unabhängig von einer Druckeinrichtung, z. B. in Nachverarbeitungsgeräten, wie Falz-, Schneid- und Sortiermaschinen, eingesetzt werden.

## Patentansprüche

1. Ablegevorrichtung, insbesondere für Druckeinrichtungen zum Aufbau eines Stapels (20/1, 20/2) aus Einzelblättern (10) mit folgenden Merkmalen:
- zwei in Form von Rollenkäfigen (1/1, 1/2) ausgebildete Transportsysteme für Einzelblätter sind achsenparallel nebeneinander angeordnet,
- jeder der Rollenkäfige (1/1, 1/2) weist an seinem Umfang sich in Axialrichtung der Rollenkäfige (1/1, 1/2) erstreckende rollenförmige Transportelemente (3) auf, die durch Lücken (2) beabstandet sind;
- die Rollenkäfige (1/1, 1/2) sind mit einer Antriebseinrichtung (6) gekoppelt,
- jeder Rollenkäfig (1/1, 1/2) umschlingt einzeln eine oder mehrere separate Teilablageflächen (7/1, 7/2) einer gemeinsamen, die beiden Rollenkäfige (1/1, 1/2) durchschneidende, innenliegenden Ablagefläche zur Aufnahme der abzulegenden Einzelblätter (10);
- es sind Mittel (12, 9, 6) vorgesehen, um die abzulegenden Einzelblätter (10) durch die Lücken (2, 2/1, 2/2) der Transportelemente (3) hindurch der Ablagefläche derart zuzuführen, daß sie sich auf den Teilablageflächen (7/1, 7/2) abstützen und
- durch gegensinnigen Antrieb der Rollenkäfige (1/1, 1/2) über die Antriebseinrichtung (6) erfassen die Transportelemente der Rollenkäfige (1/1, 1/2) die Einzelblätter (10) in einem Bereich (19) der Ablagefläche zwischen den Teilablageflächen (7/1, 7/2) und führen sie in eine Ablageposition oberhalb oder unterhalb der Rollenkäfige (1/1, 1/2).

2. Ablegevorrichtung nach Anspruch 1, wobei die Ablegevorrichtung (A) einer Stapeleinrichtung für Einzelblätter zugeordnet ist, derart, daß die Rollenkäfige (1/1, 1/2) über ihre Transportrollen (3) den von unten her aufzubauenden Stapel (20/1) tragen und die abzustapelnden Einzelblätter (10) dem Stapel über die Rollenkäfige (1/1, 1/2) von unten her zuführen.

3. Ablegevorrichtung nach Anspruch 1, wobei die Ablegevorrichtung (A) als Zuführeinrichtung für eine Stapeleinrichtung für Einzelblätter (10) vorgesehen ist, bei der dem Stapel (20/2) die Einzelblätter von oben her zugeführt werden.

4. Ablegevorrichtung nach einem der Ansprüche 1 oder 2, mit Mitteln (12) zur Zuführung der Einzelblätter (10) zu der Ablagefläche in Axialrichtung (P1, P2) der Rollenkäfige (1/1, 1/2).

5. Ablegevorrichtung nach einem der Ansprüche 1 bis 3, mit Mitteln (12) zur Zuführung der Einzelblätter (10) zu der Ablagefläche senkrecht zur Axialrichtung (P3, P4) der Rollenkäfige (1/1, 1/2).

6. Ablegevorrichtung nach einem der Ansprüche 1 bis 5, mit der Ablagefläche zugeordneten Anschlagmitteln (9) zur Positionierung der Einzelblätter auf der Ablagefläche.

7. Ablegevorrichtung nach einem der Ansprüche 1 bis 6, mit Mitteln (4, 5) zur beidseitigen kulissenartigen Führung der Transportelemente (3) und mit einem die Transportelemente (3) untereinerander verbindenden Koppel- und Antriebselemente (5).

8. Ablegevorrichtung nach einem der Ansprüche 1 bis 7, mit Transportelementen (3) die drehbeweglich gelagert sind.

9. Ablegevorrichtung nach einem der Ansprüche 1 bis 8, mit Transportelementen (3) die als Walzen ausgebildet sind.

10. Ablegevorrichtung nach einem der Ansprüche 1 bis 9, mit einer Einrichtung (15/1, 15/2) zur wahlweisen seitenversetzten Positionierung der Einzelblätter (10) auf der Ablagefläche.

11. Ablegevorrichtung nach einem der Ansprüche 1 bis 10, mit einer in Zuführrichtung der Einzelblätter (10) der Ablegevorrichtung vorgelagerten Wendeeinrichtung (W) mit einem Zwischenfach (23) zur Aufnahme der zugeführten Einzelblätter und mit Mitteln (26) zum Erfassen der im Ablagefach (23) abgelegten Einzelblätter und zur verschwenkten Ablage der Einzelblätter auf der Zuführeinrichtung (12).

## Claims

1. Stacking apparatus, in particular for printers, to build up a stack (20/1, 20/2) of individual sheets (10), having the following features:
- two transport systems, designed in the form of roller cages (1/1, 1/2), for individual sheets are arranged axially parallel next to each other,
- each of the roller cages (1/1, 1/2) has on its periphery roller-shaped transport elements (3) which extend in the axial direction of the roller cages (1/1, 1/2) and are spaced apart by gaps (2);
- the roller cages (1/1, 1/2) are coupled to a drive device (6),
- each roller cage (1/1, 1/2) individually surrounds one or more separate partial depositing surfaces (7/1, 7/2) of a common, inner depositing surface which crosses through both roller cages (1/1, 1/2) and is for receiving the individual sheets (10) to be stacked;
- means (12, 9, 6) are provided for feeding the individual sheets (10) to be stacked through the gaps (2, 2/1, 2/2) of the transport elements (3) to the depositing surface in such a way that they are supported on the partial depositing surfaces (7/1, 7/2) and
- by driving the roller cages (1/1, 1/2) in opposite directions by means of the drive device (6), the transport elements of the roller cages (1/1, 1/2) take up the individual sheets (10) in a region (19) of the depositing surface between the partial depositing surfaces (7/1, 7/2) and guide them into a depositing position above or below the roller cages (1/1, 1/2).

2. Stacking apparatus according to Claim 1, the stacking apparatus (A) being assigned a stacking device for individual sheets in such a way that the roller cages (1/1, 1/2) carry by means of their transport rollers (3) the stack (20/1) to be built up from the bottom and feed the individual sheets (10) to be stacked to the stack from below by means of the roller cages (1/1, 1/2).

3. Stacking apparatus according to Claim 1, the stacking apparatus (A) being provided as a feeding device for a stacking device for individual sheets (10), in which the individual sheets are fed to the stack (20/2) from above.

4. Stacking apparatus according to one of Claims 1 or 2, having means (12) for feeding the individual sheets (10) to the depositing surface in the axial direction (P1, P2) of the roller cages (1/1, 1/2).

5. Stacking apparatus according to one of Claims 1 to 3, having means (12) for feeding the individual sheets (10) to the depositing surface perpendicularly to the axial direction (P3, P4) of the roller cages (1/1, 1/2).

6. Stacking apparatus according to one of Claims 1 to 5, having stop means (9), assigned to the depositing surface, for positioning the individual sheets on the depositing surface.

7. Stacking apparatus according to one of Claims 1 to 6, having means (4, 5) for guidance of the transport elements (3) on both sides in the manner of a connecting link and having a coupling and driving element (5), connecting the transport elements (3) to one another.

8. Stacking apparatus according to one of Claims 1 to 7, having transport elements (3) which are rotationally movably mounted.

9. Stacking apparatus according to one of Claims 1 to 8, having transport elements (3) which are designed as rollers.

10. Stacking apparatus according to one of Claims 1 to 9, having a device (15/1, 15/2) for the optional laterally offset positioning of the individual sheets (10) on the depositing surface.

11. Stacking apparatus according to one of Claims 1 to 10, having a turning device (W) which is arranged upstream of the stacking apparatus in the feeding direction of the individual sheets (10) and has an intermediate compartment (23) for receiving the fed individual sheets, and having means (26) for taking up the individual sheets deposited in the depositing compartment (23) and for the swivelled depositing of the individual sheets on the feeding device (12).

## Revendications

1. Dispositif de réception, notamment pour des dispositifs d'impression, pour la formation d'une pile (20/1, 20/2) de feuilles individuelles (10), présentant les caractéristiques suivantes :
- deux systèmes de transport, réalisé sous la forme de cages à rouleaux (1/1, 1/2), pour des feuilles individuelles sont disposées côte-à-côte, avec leurs axes parallèles,
- chacune des cages à rouleaux (1/1, 1/2) possède, sur sa périphérie, des éléments de transport en forme de rouleaux (3), qui s'étendent dans la direction axiale des cages à rouleaux (1/1, 1/2) et qui sont séparés par des intervalles (2);
- les cages à rouleaux (1/1, 1/2) sont accouplées à un dispositif d'entraînement (6),
- chaque cage à rouleaux (1/1, 1/2) entoure individuellement une ou plusieurs surfaces partielles séparées de dépôt (7/1,7/2) d'une surface intérieure de dépôt, qui recoupe les deux cages à rouleaux (1/1, 1/2), pour la réception des feuilles individuelles (10) devant être empilées,
- des moyens (12,9,6) sont prévus pour envoyer les feuilles individuelles (10) devant être empilées, à la surface de dépôt, à travers les intervalles vides (2,2/1,2/2) des éléments de transport (1), de telle sorte qu'elles prennent appui sur les surfaces partielles de dépôt (7/1,7/2), et
- sous l'effet de l'entraînement des cages à rouleaux (1/1, 1/2) en des sens opposés par l'intermédiaire du dispositif d'entraînement (6), les éléments de transport des cages à rouleaux (1/1, 1/2) saisissent les feuilles individuelles (10) dans une zone (19) de la surface de dépôt entre les surfaces partielles de dépôt (7/1, 7/2) et les envoient dans une position de dépôt au-dessus ou au-dessous des cages à rouleaux (1/1, 1/2).

2. Dispositif de réception suivant la revendication 1, dans lequel le dispositif de dépôt (A) est associé à un dispositif d'empilage pour feuilles individuelles, de telle sorte que les cages à rouleaux (1/1, 1/2) portent, sur leurs rouleaux de transport (3), la pile (20/1) devant être formée à partir du bas et envoient les feuilles individuelles devant être empilées (10), à partir du bas, à la pile par l'intermédiaire des cages à rouleaux (1/1, 1/2).

3. Dispositif de réception suivant la revendication 1, dans lequel le dispositif de dépôt (A) est prévu en tant que dispositif d'amenée pour un dispositif d'empilage de feuilles individuelles (10), dans lequel les feuilles individuelles sont envoyées à partir du haut à la pile (1/2).

4. Dispositif de réception suivant l'une des revendications 1 ou 2, comportant des moyens (12) pour envoyer les feuilles individuelles (10) à la surface de dépôt, dans la direction axiale (P1,P2) des cages à rouleaux (1/1, 1/2).

5. Dispositif de réception suivant l'une des revendications 1 à 3, comportant des moyens (12) pour envoyer les feuilles individuelles (10) à la surface de dépôt, perpendiculairement à la direction axiale (P3,P4) des câbles à rouleaux (1/1,1/2).

6. Dispositif de réception suivant l'une des revendications 1 à 5, comportant des moyens de butée (9) associés à la surface de dépôt, pour le positionnement des feuilles individuelles sur la surface de dépôt.

7. Dispositif de réception suivant l'une des revendications 1 à 6, comportant des moyens (4,5) pour guider des deux côtés, à la manière de coulisses, les éléments de transport (3), et comportant des éléments d'entraînement (5) reliant entre eux les éléments de transport (3).

8. Dispositif de réception suivant l'une des revendications 1 à 7, comportant des éléments de transport (3), qui sont montés de manière à être déplaçables en rotation.

9. Dispositif de réception suivant l'une des revendications 1 à 8, comportant des éléments de transport (3), qui sont alimentés sous la forme de cylindres.

10. Dispositif de réception suivant l'une des revendications 1 à 9, comportant un dispositif (15/1, 15/2) pour positionner, au choix d'une manière décalée latéralement, des feuilles individuelles (10) sur la surface de dépôt.

11. Dispositif de réception suivant l'une des revendications 1 à 10, comportant un dispositif de retournement (W), monté en amont du dispositif de dépôt, dans la direction d'amenée des feuilles individuelles (10) et comportant un plateau intermédiaire (23) servant à recevoir les feuilles individuelles envoyées, et comportant des moyens (26) pour saisir les feuilles individuelles déposées sur le plateau de dépôt (25) et pour déposer en position basculée les feuilles individuelles sur le dispositif d'amenée (12).
